# FASCICULE DE BREVET EUROPEEN

(11) **EP 0 004 818 B1**
(45) Date de publication et mention de la délivrance du brevet: **14.10.1981**
(21) Numéro de dépôt: 79400222.0
(22) Date de dépôt: 05.04.1979
(51) Int. Cl.: B66C 23/88, B66D 3/04, B65H 63/00

(54) **Détecteur de composition de mouflage d'un engin de levage**
Vorrichtung zur Anzeige des Flaschenzugrollenaufbaues einer Hebeeinrichtung
Tackle composition detector of a lifting device

(30) Priorité: 12.04.1978 FR 7810826
(43) Date de publication de la demande: 17.10.1979
(73) Titulaire: COIGNET S.A., F-75008 Paris (FR)
(72) Inventeur: Fougea, Bernard, F-92200 Neuilly-sur-Seine (FR)
(74) Mandataire: CABINET BONNET-THIRION

## Description

La présente invention a pour objet un dispositif susceptible de détecter la composition du mouflage associé à la flèche d'un engin de levage, c'est-à-dire de définir le trajet du câble de levage de charge entre les différents réas de moufle.

On rappellera pour mémoire qu'un tel mouflage est constitué d'un certain nombre n de réas de tête faisant face à un certain nombre m de réas de moufle et que le nombre de brins du mouflage définit la charge réelle appliquée à la moufle portant le crochet de levage.

On précisera dès l'abord que c'est précisément sur le plan de la sécurité de mise en oeuvre qui est liée à une information précise d'état relative au trajet du câble de levage que se situe le dispositif de l'invention.

Il existe un certain nombre de dispositifs connus ayant pour objet de contrôler l'état de charge d'un engin de levage; ces dispositifs font intervenir soit certains paramètres mécaniques et physiques tels que l'angle et la longueur de la flèche et la charge appliquée, soit des appareillages plus complexes susceptibles d'évaluer la, charge appliquée au crochet. La saisie et l'exploitation des données correspondantes permettent de respecter les coefficients de sécurité relatifs à la grue considérée dans son ensemble (résistance mécanique, couple de renversement par exemple), mais n'interviennent pas au niveau de la charge maximale admissible sur le câble de levage de charge; or, il convient de distinguer très nettement la charge nominale que peut supporter la grue de celle du câble de levage de charge, d'une valeur totalement différente.

Il existe, notamment en association avec certains systèmes, des commutateurs manuels sur lesquels on simule l'état du mouflage applicable en fonction de la charge admissible au crochet et des caractéristiques du câble de levage de charge. Une telle mesure n'offre évidemment aucune protection positive.

Le but que se propose l'invention est donc de créer un dispositif simple, fiable et économique permettant de délivrer des informations positives sur le nombre de brins du mouflage, sous forme exploitable directement ou en coopération avec d'autres systèmes de contrôle.

A cet effet, le dispositif détecteur de la composition du mouflage associé à la flèche d'un engin de levage du genre comportant un nombre n de réas de tête susceptibles de coopérer avec un nombre m de réas de moufle par l'intermédiaire d'un câble attelé l'une de ses extrémités à un point d'ancrage et s'enroulant par l'autre, sur le tambour d'un treuil, est caractérisé en ce qu'il comporte, associés individuellement, à certains au moins desdits réas, des détecteurs susceptibles de délivrer chacun un signal image d'une information d'état relative au trajet dudit câble.

Préférentiellement, il est prévu en outre un détecteur coopérant avec ledit point d'ancrage.

On notera que la disposition de détecteurs au niveau des réas permet de disposer, après exploitation des signaux délivrés d'une information fiable sur l'état du mouflage.

Selon un caractéristique de l'invention visant plus particulièrement le type de mouflage comportant, entre le treuil et l'un desdits réas de tête, un réa guide-câble, il est prévu, en outre, un détecteur adapté à délivrer un signal confirmant la présence du câble entre le réa guide-câble et ledit réa de tête.

Ainsi qu'on le verra par la suite, l'information délivrée par ce détecteur définit plus particulièrement certains mouflages.

Il va de soi que le fonctionnement des détecteurs peut être basé sur un principe pneumatique, optique, mécanique ou électrique, chacun de ces principes devant être pris dans son sens le plus large, incluant toutes les techniques apparentées.

Avantageusement, les signaux délivrés par lesdites détecteurs affectent la forme binaire.

Ces signaux sont ainsi aisément décodables et exploitables au niveau d'une signalisation ou délivrés à un dispositif contrôleur.

D'autres caractéristiques et les avantages s'y rattachant découleront d'ailleurs de la description qui va suivre, à titre d'exemple non limitatif, de l'une des formes de réalisation de l'invention en référence aux dessins annexés dans lesquels:

la figure 1 est une vue simplifiée en perspective d'un mouflage classique montrant l'association, selon l'invention, à certains des réas de détecteurs ou l'emplacement de ces derniers pour signaler le trajet du câble de traction dans le mouflage:
les figures 2, 3, 4 et 5 illustrent l'application du dispositif de la figure 1 à des mouflages présentant, à titre d'exemple, 2, 3, 9 et 10 brins.

On se réfèra d'abord à la figure 1 qui représente en 1 l'ensemble des réas de tête, solidaire de la flèche de l'engin de levage, en 2, l'ensemble des réas de moufle, en 3, de réa guide-câble-_{"}on a choisi comme exemple une forme de réalisation comportant un tel réa--en 4, le câble de traction assurant le levage de la charge par l'intermédiaire du mouflage, en 5, le treuil sur lequel est enroulé le câble 4, en 6, le point d'ancrage supérieur ou "boîte à coin", solidaire de la tête de flèche, en 7, le point d'ancrage inférieur, solidaire de la moufle esquissée en 8, en A, B, C, trois détecteurs selon l'invention respectivement associés aux réas 9, 10, 11, de l'ensemble 1 des réas de tête, en D, le détecteur confirmant ou infirmant la présence du câble 4 entre le réa guide-câble 3 et le réa extrême 12 de l'ensemble de tête 1, en E, le détecteur affecté au point d'ancrage supérieur 6, en F, un module "décodeur" des signaux délivrés par les détecteurs A, B, C, D, E et en G, un module d'exploitation du signal image du mouflage délivré par le module de décodage F.

Les figures 2, 3, 4 et 5 sont des vues, schématiques également, du dispositif de la figure 1 pour des mouflages comportant respectivement 2, 3, 9 et 10 brins.

Pour des raisons de simplification des figures, on n'a représenté ni la tête de flèche dont est solidaire l'ensemble 1 des réas de tête et le point d'ancrage 6 ni le crochet de le vage attelé à la moufle 8; ces dispositions sont bien connues de l'homme de l'art.

Quel que soit le principe du fonctionnement des détecteurs (mécanique, pneumatique, optique ou électrique), on conçoit qu'ils puissent être adaptés à délivrer un signal image d'un état qui peut être, d'une manière générale, défini par une présence ou une absence (du câble de levage de chargé, en l'occurence); ce signal pourra donc affecter une forme binaire si l'on choisit les états 0 et 1 comme définissant, par exemple, respectivement l'absence et la présence du câble de traction.

L'application de ce principe aux figures 2, 3, 4 et 5 se traduit comme suit:
Figure 2

Le signal transmis au décodeur sera donc la forme: 00011.

Les figures 3, 4 et 5 correspondent, dans ces conditions, aux messaqes suivants:

Sur le plan pratique, ces signaux pourront, après décodage, être interprétés comme suit:

De la même manière, on peut définir par:

On en déduit immédiatement, pour les besoins de l'exploitation, certaines règles générales, telles que, par exemple:
codes se terminant par 1 : nombre de brins pair
codes se terminant par 0 : nombre de brins impair
codes débutant par 1 : nombre de brins égal ou supérieur à 8.

La charge sur le câble de levage de charge étant limitée par les caractéristiques du câble, il en résulte que la charge admissible à la mouffle est fonction du nombre de brins du mouflage; on appréciera donc que le dispositif selon l'invention fournit, sur place ou à distance, une information précise et immédiatement exploitable. Chaque combinaision étant logique, l'invention offre, sur le plan de la sécurité, un avantage extrêmement important: tout signal définissant un combinaison non conforme à la logique du système peut être interprétée comme le cas le plus défavorable sur le plan de la charge admissible; la surchage du câble est donc pratiquement éliminée.

On n'entrera pas dans le détail de réalisation des détecteurs dont de nombreuses variantes sont bien connues de t'homme de l'art et qui peuvent d'ailleurs être actionnés automatiquement ou manuellement, en cas de besoin. Ainsi qu'on l'a signalé plus haut, l'information globale décodée sur l'etat du mouflage peut être délivrée, tant à une signalisation qu'à un contrôleur d'état de charge agissant sur la commande de l'engin de levage pour la libérer ou l'inhiber.

Cette information peut également être préalablement mémorisée pour être comparée à des valeurs consignes.

Il va de soi que l'invention se prête à de nombreuses variantes qui en font toutes partie.

## Revendications

1. Dispositif détecteur de la composition du mouflage associé à la flèche d'un engin de levage eu genre comportant un nombre n de réas (1) de tête susceptibles de coopérer avec un nombre m de réas de moufle (2) par l'intermédiaire d'un câble (4) attelé par l'une de ses extrémités à un point d'ancrage (6) et s'enroulant par l'autre, sur le tambour d'un treuil (5), ledit dispositif caractérisé en ce qu'il comporte, associés individuellement, à certains au moins desdits réas (9, 10, 11), des détecteurs (A, B, C) susceptibles de délivrer chacun un signal image d'une information d'état relative au trajet dudit câble (4).

2. Dispositif selon la revendication 1, caractérisé en ce qu'il est prévu en outre un détecteur (E) coopérant avec ledit point d'ancrage.

3. Dispositif selon la revendication 1 ou 2, caractérisé en ce que, ledit mouflage comportant entre un treuil (5) et l'un des réas de tête (12) un réa guide-câble (3), il est prévu en outre un détecteur (D) adapté à délivrer un signal confirmant la présence du câble (4) entre le réa guide-câble (3) et ledit, réa de tête (12).

4. Dispositif selon une quelconque des revendications 1 à 3, caractérisé en ce que lesdits détecteurs (A, B, C, D, E) sont du type pneumatique.

5. Dispositif selon une quelconque des revendications 1 à 3, caractérisé en ce que lesdits détecteurs (A, B, C, D, E) sont du type optique.

6. Dispositif selon une quelconque des revendications 1 à 3, caractérisé en ce que lesdites détecteurs (A, B, C, D, E) sont du type mécanique.

7. Dispositif selon une quelconque des revendications 1 à 3, caractérisé en ce que lesdits détecteurs (A, B, C, D, E) sont du type électrique.

8. Dispositif selon une quelconque des revendications précédentes, caractérisé en ce que les signaux délivrés par lesdits détecteurs (A, B, C, D, E) affectent la forme binaire.

9. Dispositif selon une quelconque des revendications précédentes, caractérisé en ce que lesdits signaux délivrés sont traités dans un central de décodage (F) adapté à délivrer un signal image dudit mouflage.

10. Dispositif selon la revendication 9, caractérisé en ce que ledit signal est délivré à un organe de signalisation (G), notamment un affichage numérique.

11. Dispositif selon la revendication 9 ou 10, caractérisé en ce que ledit signal est délivré en outre à un contrôleur d'état de charge (G) d'un type connu en soi.

## Patentansprüche

1. Detektoreinrichtung zum Feststellen der jeweiligen Zusammensetzung eines am Ausleger eines Hebezeugs angeordneten Flaschenzuges, der eine Anzahl n von Oberflaschenrollen (1) aufweist, die mit einer Anzahl m von Unterflaschenrollen (2) über ein Seil (4) zusammenwirken, das mit seinem einen Ende an einer Verankerungsstelle (6) angehängt und mit seinem anderen Ende auf eine Windentrommel (5) aufwickelbar ist, gekennzeichnet durch mindestens einigen der genannten Rollen (9, 10, 11) jeweils einzeln zugeordnete Detektoren (A, B, C) die jeweils ein Signal liefern, das eine Zustandsinformation bezüglich des Verlaufs des Seiles (4) darstellt.

2. Einrichtung nach Anspruch 1, dadurch gekennzeichnet, daß ein weiterer, der genannten Verankerungsstelle zugeordneter Detektor (E) vorgesehen ist.

3. Einrichtung nach Anspruch 1 oder 2 für einen Flaschenzug, der eine zwischen der Windentrommel (5) und einer (12) der Oberflaschenrollen angeordnete Seilumlenkrolle (3) aufweist, dadurch gekennzeichnet, daß ein noch weiterer Detektor (D) vorgesehen ist, der ein entsprechendes Signal erzeugt, wenn das Seil (4) zwischen der Seilumlenkrolle (3) und der genannten Oberflaschenrolle (12) verläuft.

4. Einrichtung nach einem der Ansprüche 1 bis 3, dadurch gekennzeichnet, daß die Detektoren (A, B, C, D, E) von pneumatischer Bauart sind.

5. Einrichtung nach einem der Ansprüche 1 bis 3, dadurch gekennzeichnet, daß die Detektoren (A, B, C, D, E) von optischer Bauart sind.

6. Einrichtung nach einem der Ansprüche 1 bis 3, dadurch gekennzeichnet, daß die Detektoren (A, B, C, D, E) von mechanischer Bauart sind.

7. Einrichtung nach einem der Ansprüche 1 bis 3, dadurch gekennzeichnet, daß die Detektoren (A, B, C, D, E) von elektrischer Bauart sind.

8. Einrichtung nach einem der vorhergehenden Ansprüche, dadurch gekennzeichnet, daß die von den Detektoren (A, B, C, D, E) erzeugten Signale Binärform haben.

9. Einrichtung nach einem der vorhergehenden Ansprüche, dadurch gekennzeichnet, daß die genannten Detektorsignale in einem gemeinsamen Dekodierer (F) in ein die Flaschenzuganordnung darstellendes Signal umgesetzt werden.

10. Einrichtung nach Anspruch 9, dadurch gekennzeichnet, daß das Dekodiererausgangssignal einem Anzeigegerät (G), insbesondere einem numerisch anzeigenden Anzeigegerät, zugeführt wird.

11. Einrichtung nach Anspruch 9 oder 10, dadurch gekennzeichnet, daß das Dekodiererausgangssignal außerdem einem Lastüberwachungsgerät (G) einer an sich bekannten Bauart zugeführt wird.

## Claims

1. Detector device for the composition of the pulley-block associated with the jib of a lifting or hoisting apparatus of the type comprising a number n of head pulleys (1) able to cooperate with a number m of block pulleys (2) by means of a rope (4) which is secured at one of its ends to an anchoring point (6) and at its other end is wound around the drum of a winch (5), said device being characterised in that it comprises, associated individually with at least some of said pulleys (9, 10, 11), detectors (A, B, C) each of which is able to supply a signal representing an item of information of state relating to the path of said cable (4).

2. Device according to claim 1, characterised in that there is also provided a detector (E) cooperating with said anchoring point.

3. Device according to claim 1 or claim 2, characterised in that if said pulley-block comprises between a drum (5) and one of the head pulleys (12) a cable-guide pulley (3), there is also provided a detector (D) designed to supply a signal confirming the presence of the rope (4) between the rope-guide pulley (3) and said head pulley (12).

4. Device according to any of claims 1 to 3, characterised in that said detectors (A, B, C, D, E) are of pneumatic type.

5. Device according to any one of claims 1 to 3, characterised in that said detectors (A, B, C, D, E) are of optical type.

6. Device according to any of claims 1 to 3, characterised in that said detectors (A, B, C, D, E) are of mechanical type.

7. Device according to any one of claims 1 to 3, characterised in that said detectors (A, B, C, D, E) are of electrical type.

8. Device according to any one of the preceding claims, characterised in that the signals supplied by said detectors (A, B, C, D, E) assume binary form.

9. Device according to any one of the preceding claims, characterised in that said signals supplied are processed in a decoding unit (F) designed to supply a signal representing said pulley block.

10. Device according to claim 9, characterised in that said signal is supplied to an indicating unit (G) in particular a digital display.

11. Device according to claim 9 or claim 10 characterised in that said signal is also supplied to a state-of-load controller (G) of per se known type.
